# EUROPÄISCHE PATENTSCHRIFT

(11) **EP 1 057 908 B1**
(45) Veröffentlichungstag und Bekanntmachung des Hinweises auf die Patenterteilung: **25.06.2003**
(21) Anmeldenummer: 99110352.4
(22) Anmeldetag: 28.05.1999
(51) Int. Cl.: D01H 11/00, D01H 13/00

(54) **Wanderreiniger für textile Fertigungsanlagen**
Moving cleaner for textile manufacturing machines
Dispositif de nettoyage mobile pour des machines de fabrication de textiles

(43) Veröffentlichungstag der Anmeldung: 06.12.2000
(73) Patentinhaber: ZELLWEGER LUWA AG, 8610 Uster (CH)
(72) Erfinder: Keller,Arnold, 8143 Stallikon (CH); Zemp Werner, 8044 Gockhausen (CH); Dürig,Christian, 5405 Dattwil (CH)
(74) Vertreter: Patentanwälte Schaad, Balass, Menzl & Partner AG

(56) Entgegenhaltungen:
- WO-A-92/11404
- DE-A- 3 400 841
- DE-B- 1 098 179

## Beschreibung

Die Erfindung betrifft einen Wanderreiniger für textile Fertigungsanlagen gemäss dem Oberbegriff des Anspruches 1.

Die Staubbelastung in textilen Fertigungsanlagen ist hoch, wodurch die Textilmaschinen der Anlagen erheblich verschmutzt werden. Dies beeinträchtigt die Qualität der Produkte und erhöht das Risiko für Betriebsausfälle.

Um diesem Problem zu begegnen werden zum einen die Räume, in denen die Textilmaschinen stehen, klimatisiert und die Luft ständig gereinigt, zum anderen werden an sich oberhalb der Textilmaschinen erstreckenden Schienen bewegbare Wanderreiniger verwendet, welche die einzelnen Textilmaschinen mit Hilfe von gezielt eingesetzten Luftströmen reinigen. Dazu sind an einem auf den Schienen fahrenden Wagen des Wanderreinigers ein die Luftströmung erzeugender, von einem Ventilatormotor angetriebener Ventilator sowie ein Antriebsmotor für die Bewegung des Wagens auf den Schienen angeordnet. Um die Luftströme, Blasströme und/oder Saugströme, gezielt an die problematischen Stellen der Textilmaschinen zu Leiten, sind vom Wagen weg in Richtung auf die Textilmaschinen hin ausgerichtete Schläuche und Rohre vorgesehen, wie dies z.B. in der EP-B1-0 646 192 beschrieben ist.

Da Wanderreiniger auch über Kurven enthaltende Strecken führbar sein müssen, liegen die Schienen mit geringem Abstand nebeneinander. Diese geringe Spurweite führt speziell beim Durchfahren von Kurven oft zu Stabilitätsproblemen, bedingt durch einen hohen Schwerpunkt der auf dem Wagen angeordneten Motoren sowie durch die auf die Schläuche und Rohre einwirkende Fliehkraft.

Aufgabe der vorliegenden Erfindung ist es, einen einfach aufgebauten und daher günstig herstellbaren Wanderreiniger zur Verfügung zu stellen, der auch in der Kurvenfahrt stabil ist.

Diese Aufgabe wird erfüllt durch einen Wanderreiniger gemäss den Merkmalen des Anspruches 1.

Ein Wagen des Wanderreinigers ist mit seinem Traggestell auf nur drei Laufrädern abgestützt. Diese sind in einem Dreieck zueinander angeordnet, wobei ein erstes Laufrad auf der Lauffläche einer ersten Schiene läuft und ein zweites Laufrad und ein drittes Laufrad hintereinander auf einer Lauffläche einer neben der ersten Schiene angeordneten zweiten Schiene laufen. Das Traggestell ist wenigstens auf dem zweiten und dem dritten Laufrad je um eine annähernd rechtwinklig zur durch die Laufflächen der Schienen definierten Bewegungsfläche verlaufende Drehachse drehbeweglich gelagert. Durch diese Anordnung wird eine statische Überbestimmung vermieden und es kann eine grössere Spurweite gewählt werden, was die Stabilität des Wanderreinigers während der Bewegung entlang der Schiene und speziell in den Kurven erhöht.

Besonders vorteilhaft ist es, das erste Laufrad über einen Motor anzutreiben und die beiden auf der zweiten Schiene laufenden Laufräder frei beweglich zu lagern. Auf diese Weise kann beim Antrieb auf ein Differential verzichtet werden. Ausserdem ergibt sich gegenüber einer Vierradabstützung eine höhere Auflagekraft auf dem angetriebenen ersten Laufrad, und somit eine bessere Übertragung des Antriebsmomentes.

Die Auflagekraft und die Antribsmomentübertragung werden auch verbessert, wenn annähernd die Hälfte des Gewichtes des Wagens auf dem ersten Laufrad abgestützt ist.

Durch vorzugsweise beidseitig an Führungsflächen der Schienen angreifende Führungsräder werden die Laufräder des Wagens auf den Laufflächen der Schienen gehalten. Das durch den einseitigen Antrieb entstehende Moment wird durch die seitlichen Führungsräder auf einfache Weise aufgefangen und der Lauf des Wanderreinigers stabilisiert.

Mit Hilfe von Sensoren, die mit einem die Geschwindigkeit des Wanderreinigers regelnden Steuerungssystem zusammenarbeiten, ist ein automatisches Erkennen von Kurven und ihr Durchfahren mit reduzierter Geschwindigkeit möglich, so dass die auf Schläuche und Rohre wirkende Fliehkräfte reduziert und die Kurvenfahrt stabilisiert wird.

Weitere bevorzugte Ausführungsformen sind Gegenstand weiterer abhängiger Ansprüche.

Anhand der Figuren 1 bis 3 wird im Folgenden die Erfindung beispielhaft erläutert. Es zeigen rein schematisch:
- Fig. 1: in Draufsicht einen Abschnitt einer durch zwei nebeneinander angeordnete Schienen gebildeten Fahrbahn mit einem Wanderreiniger in drei verschiedenen Positionen auf dieser Fahrbahn, wobei vom Wanderreiniger jeweils nur ein dreieckförmiges Traggestell seines Wagens und Radaufhängungseinheiten seiner Laufräder dargestellt sind;
- Fig. 2: einen Schnitt durch die erste der beiden die Fahrbahn bildenden Schienen mit einem durch einen Motor angetriebenen ersten Laufrad darauf; und
- Fig.3: perspektivisch eine Radaufhängungseinheit die gegenüber dem Traggestell um eine rechtwinklig zur durch die Laufflächen der Schienen definierten Bewegungsfläche angeordnete Drehachse drehbeweglich gelagert ist und einen mit einem Induktionselement zusammenwirkenden Induktionssensor zur Kurvenerkennung aufweist.

Fig. 1 zeigt einen Abschnitt einer Fahrbahn 10 für einen textilen Wanderreiniger 12, die durch eine erste Schiene 14 und eine zweite Schiene 16 gebildet ist, welche sich nebeneinander angeordnet, oberhalb von Textilmaschinen (nicht abgebildet) erstrecken. Auf den Schienen 14, 16 ist in drei verschiedenen Positionen A, B, C ein dreieckiges Traggestell 18 eines Wagens eines Wanderreinigers 12 abgebildet, das an seinen Eckpunkten α, β, γ auf je einem Laufrad 1, 2, 3 abgestützt ist. Die Laufräder 1, 2, 3 sind in Radaufhängungseinheiten 20 angeordnet und daher in Fig. 1 nicht explizit dargestellt. Wie die Eckpunkte α,β,γ des Traggestells 18, sind auch die Laufräder 1, 2, 3 in ihren Radaufhängungseinheiten 20 im Dreieck zueinander angeordnet, so dass ein erstes Laufrad 1 auf der ersten Schiene 14 läuft und ein zweites Laufrad 2 und ein drittes Laufrad 3 auf der zweiten Schiene 16 hintereinander laufen.

Wie aus den Fig. 2 und 3 ersichtlich, laufen die Laufräder 1, 2, 3 auf Laufflächen 22 der Schienen 14, 16 während an seitlichen Führungsflächen 24 der Schienen 14, 16, die rechtwinklig zu den Laufflächen 22 angeordnet sind, freilaufende Führungsräder 26 angreifen, um z.B. ein durch einen einseitigen Antrieb auftretende Moment aufzunehemen und den Lauf des Wanderreinigers 12 zu stabilisieren und um zu verhindern, dass die Laufräder 1, 2, 3 während der Fahrt von den Laufflächen 22 der Schienen 14, 16 abkommen. Jede Radaufhängungseinheit 20 weist vier solcher Führungsräder 26 auf, von denen in Bewegungsrichtung Z je zwei Führungsräder 26 vor und hinter dem Laufrad 1, 2, 3, an den einander gegenüberliegenden Führungsflächen 24 der Schienen 14, 16 angreifend angeordnet sind.

Wie aus Fig. 1 ersichtlich ist das Traggestell 18 des Wagens des Wanderreinigers 12 jeweils um eine zur durch die Laufflächen 22 der Schienen 14, 16 definierten Bewegungsfläche annähernd rechtwinklig verlaufende Drehachse 28 auf den Radaufhängungseinheiten 20 des zweiten und dritten Laufrades 2, 3 drehbeweglich abgestützt. Die Drehbewglichkeit wird durch ein Drehorgan 29, z.B. in Form eines Kugellagers, zwischen Traggestell 18 und Radaufhängungseinheit 20 ermöglicht, wie dies in Fig. 3 dargestellt ist. Mit der Radaufhängungseinheit 20 des ersten Laufrades 1 dagegen ist das Traggestell 18 ohne die Möglichkeit der Verdrehbarkeit verbunden. Diese Konstruktion ermöglicht eine sehr gute Kraftübertragung zwischen dem ersten Laufrad 1 auf der ersten Schiene 14 und dem zweiten und dritten Laufrad 2, 3 auf der zweiten Schiene 16 und erhöht die Stabilität bei Kurvenfahrten. Die gute Kraftübertragung ist besonders wichtig, wenn der Antrieb, wie in diesem Beispiel, nur auf einer Schiene erfolgt. Ein solcher Antrieb hat den Vorteil, dass kein Differential nötig ist. In diesem Beispiel ist, wie in Fig. 2 dargestellt, das erste Laufrad 1 über ein Getriebe 30 durch einen Motor 32 angetrieben. Wie sich in Kurvernfahrten das Traggestell 18 gegen die Radaufhängungseinheiten 20 des zweiten und dritten Laufrades 2, 3 verdreht ist gut im Vergleich der einzelnen in Fig. 1 dargestellten Positionen A Geradeausfahrt, B Rechtskurve, C Linkskurve zu erkennen. Statt der drehfixen Verbindung zwischen dem Traggestell 18 und der Radaufhängungseinheit 20 des ersten Laufrades 1 ist jedoch auch eine drehbewegliche Verbindung wie bei dem zweiten und dritten Laufrad 2, 3 denkbar.

Um den sich während der Kurvenfahrten ändernden Abstand des Laufrades 1 zur zweiten Schiene 16 kompensieren zu können, ist die Radaufhängungseinheit 20 des ersten Laufrades 1 mit Hilfe einer Verschiebungseinrichtung 34 in Richtung Q quer zur Bewegungsrichtung Z des Wagens 36 verschiebbar, wie dies in Fig. 1 durch die Pfeile Q angedeutet ist. In Fig. 2 ist die Verschiebungseinrichtung 34 näher dargestellt. Sie weist eine am Traggestell 18 des Wagens 36 des Wanderreinigers 12 befestigte Führungsschiene 38 und einen auf der Führungsschiene 38 in Richtung Q hin und her bewegbaren Schlitten 40 auf, an dem die Radaufhängungseinheit 20 des Laufrades 1 befestigt ist. In diesem Beispiel ist die Führungsschiene 38 durch angeschraubte Schienenböcke 35 mit dem Traggestell 18 verbunden, es sind aber auch andere Verbindungen beispielsweise mit Bolzen, Nieten oder Schweissung denkbar. Um eine möglichst gute Übertragung des Antriebsmomentes auf das erste Laufrad 1 zu erhalten, sind auch der Antriebsmotor 32 und das Getriebe 30 fest mit der Radaufhängungseinheit 20 des ersten Laufrades 1 verbunden und zusammen mit dieser und mit Hilfe das Verschiebungseinrichtung 34 in Richtung Q verschiebbar.

Durch die grosse Spurweite können auch der Ventilatormotor und der Ventilator auf dem Wagen 36 des Wanderreinigers 12 derart z.B. zwischen den Laufrädern 1, 2, 3 angeordnet werden, dass sich ein tiefer Schwerpunkt ergibt und wenigstens annähernd die Hälfte des gesamten Gewichts des Wanderreinigers 12 auf dem ersten Laufrad 1 liegt, so dass sich eine sehr gute Übertragung des Antriebsmomentes ergibt.

Um die Stabilität während der Kurvenfahrten zu erhöhen sollten die auf Rohre und Schläuche des Wanderreinigers 12 einwirkenden Fliehkräfte gemindert werden. Eine automatische Kurvenerkennung, die mit einem Steuerungssystem zur Geschwindigkeitsregelung zusammenarbeitet, sorgen für ein Durchfahren der Kurven mit reduzierter Geschwindigkeit und somit für eine geringere Fliehkraft und eine höhere Stabilität.

In Fig. 3 ist Beispielhaft ein mit einem Gegenelement 41 zusammenwirkender Sensor 42 dargestellt. Als Sensor 42 zur Kurvenerkennung ist ein Induktionssensor 43 mit einer Signalableitung 44 zu einem Steuerungssystem, das nicht abgebildet ist, und als Gegenelement 41 ein Induktionselement 46 gezeigt. Der Induktionssensor 43 ist traggestellfest angeordnet und liegt dem als Schlitzplatte 45 ausgebildeten Induktionselement 46 gegenüber, das zusammen mit der Radaufhängungseinheit 20 gegen den Induktionssensor 43 um die Drehachse 28 verdrehbar ist. Während der Geradeausfahrt liegt der Induktionssensor 43 einem Schlitz 48 der Schlitzplatte 45, 46 gegenüber und es wird kein Signal im Induktionssensor 43 induziert. Während einer Kurvenfahrt wird die Radaufhängungseinheit 20 gegenüber den traggestellfesten Induktionssensor 43 verdreht und eine Zunge 49 der Schlitzplatte 45 wird in den Bereich des Induktionssensors 43 bewegt, so dass ein Signal induziert wird. Dieses Signal wird über die Signalableitung 44 vom Sensor 42, 43 an das Steuerungssystem weitergeleitet und die Geschwindigkeit reduziert, so dass die Kurven langsam durchfahren werden. Nach Durchfahren der Kurven, wenn sich der Induktionssensor 43 wieder über dem Schlitz 48 befindet, wird die Geschwindigkeit wieder erhöht.

Im gezeigten Beispiel sind Sensoren 42, 43 und Gegenelemente 41, 45, 46 zu automatischen Kurvenerkennung über dem zweiten und dritten Laufrad 2, 3 angeordnet. Bei Geradeausfahrt befinden sich die Sensoren 42, 43 der beiden Laufräder 2, 3 über den Schlitzen 48, während sich bei einer Kurvenfahrt wenigstens ein Sensor über einer Zunge 49 der Schlitzplatte 45 befindet und ein Signal induziert wird, was bereits zu einer Geschwindigkeitsreduktion durch das Steuerungssystem führt.

Als Induktionselement 46 ist auch eine dem Induktionssensor 43 gegenüberliegende zungenartige Platte denkbar, so dass sich der Induktionssensor 43 nur bei Geradeausfahrt über der Platte befindet und während der Kurvenfahrt dem Sensor 42, 43 kein Gegenelement 41, 46 gegenüberliegt. Auch kann umgekehrt zur Darstellung in Fig. 3 der Sensor an der Radaufhängungseinheit 20 befestigt sein und das Gegenelement 41, 46 traggestellfest dem Sensor 42, 43 gegenüber. Ausserdem sind statt des Induktionssensors 43 auch optische Sensoren 42 oder ähnliches denkbar. Als Gegenelemente 41 sind auch Elemente denkbar, die an den Schienen 14, 16 befestigt sind.

## Patentansprüche

1. Wanderreiniger für textile Fertigungsanlagen mit einem Wagen (36), dessen an einem Traggestell angeordnete Laufräder (1, 2, 3) auf Laufflächen (22) zweier sich oberhalb von Textilmaschinen der Fertigungsanlage erstreckenden, nebeneinander angeordneten Schienen (14, 16) laufen, **dadurch gekennzeichnet, dass** im Dreieck zueinander angeordnet ein erstes Laufrad (1) auf der Lauffläche (22) der ersten Schiene (14) läuft und ein zweites Laufrad (2) und ein drittes Laufrad (3) hintereinander auf der Lauffläche (22) der zweiten Schiene (16) laufen, und das Traggestell (18) des Wagens (36) wenigstens auf dem zweiten und dem dritten Laufrad (2, 3) je um eine annähernd rechtwinklig zur durch die Laufflächen (22) der Schienen (14, 16) definierten Bewegungsfläche angeordnete Drehachse (28) drehbeweglich abgestützt ist.

2. Wanderreiniger nach Anspruch 1, **dadurch gekennzeichnet, dass** das erste Laufrad (1) durch einen Motor (32) angetrieben ist und das zweite und dritte Laufrad (2, 3) freilaufend sind.

3. Wanderreiniger nach Anspruch 1 oder 2, **dadurch gekennzeichnet, dass** das erste Laufrad (1) zur Spurweitenkompensation in der Kurvenfahrt in Richtung (Q) quer zur Bewegungsrichtung (Z) des Wagens (36) verschiebbar mit dem Traggestell (18) des Wagens (36) verbunden ist.

4. Wanderreiniger nach einem der Ansprüche 1 bis 3, **dadurch gekennzeichnet, dass** wenigstens annähernd das halbe Gewicht des Wagens (36) auf dem ersten Laufrad (1) abgestützt ist.

5. Wanderreiniger nach einem der Ansprüche 1 bis 4, **dadurch gekennzeichnet, dass** jedes Laufrad (1, 2, 3) an einer Radaufhängungseinheit (20) angeordnet ist, welche wenigstens für das zweite und das dritte Laufrad (2, 3) um die betreffende Drehachse (28) drehbar gelagert ist, und an dem an seitlichen Führungsflächen (24) vorzugsweise beidseitig der zugeordneten Schiene (14, 16) angreifende Führungsräder (26) frei drehbar gelagert sind, die verhindern, dass die Laufräder (1, 2, 3) die Laufflächen (22) der Schienen (14, 16) verlassen.

6. Wanderreiniger nach einem der Ansprüche 1 bis 5, **dadurch gekennzeichnet, dass** zur Erkennung von Kurven ein Sensor (42) und zum Durchfahren der Kurven mit reduzierter Geschwindigkeit ein mit dem Sensor (42) zusammenarbeitendes Steuerungssystem zum Regeln der Geschwindigkeit des Wanderreinigers (12) vorgesehen sind.

7. Wanderreiniger nach Anspruch 6, **dadurch gekennzeichnet, dass** der Sensor (42) traggestellfest gegenüber einer drehbar um die Drehachse (28) gelagerten Radaufhängungseinheit (20) angeordnet ist, die ein Gegenelement (41) aufweist, mit dem der Sensor (42) derart zusammenwirkt, dass bei einer Verdrehung der Radaufhängungseinheit (20) aus der bei Geradeausfahrt gegenüber dem Traggestell (18) eingenommenen Position ein an das Steuerungssystem weiterleitbares Signal erzeugt wird, das die Kurvenfahrt anzeigt.

8. Wanderreiniger nach den Ansprüchen 6 bis 7, **dadurch gekennzeichnet, dass** dem zweiten und dem dritten Laufrad (2, 3) je ein Sensor (42) zugeordnet ist und bei Anzeige einer Kurvenfahrt mittels eines dieser Sensoren (42) durch das Steuerungssystem die Geschwindigkeit des Wanderreinigers (12) reduziert wird.

9. Wanderreiniger nach einem der Ansprüche 1 bis 8, **dadurch gekennzeichnet, dass** ein Ventilatormotor und ein durch ihn betriebener Ventilator zur Erzeugung von Reinigungsluftströmungen des Wanderreinigers (12) zwischen den Laufrädern (1, 2, 3) auf dem Wagen (36) angeordnet sind und der Schwerpunkt des Wanderreinigers (12) tief liegt.

## Claims

1. Travelling cleaner for textile manufacturing plants, with a carriage (36), of which the running wheels (1, 2, 3) arranged on a carrying structure run on running surfaces (22) of two rails (14, 16) extending above textile machines of the manufacturing plant and arranged next to one another, **characterized in that**, arranged in a triangle in relation to one another, a first running wheel (1) runs on the running surface (22) of the first rail (14) and a second running wheel (2) and a third running wheel (3) run one behind the other on the running surface (22) of the second rail (16), and the carrying structure (18) of the carriage (36) is supported, at least on the second and third running wheels (2, 3), so as in each case to be rotationally movable about an axis of rotation (28) arranged approximately at right angles to the area of movement defined by the running surfaces (22) of the rails (14, 16).

2. Travelling cleaner according to Claim 1, **characterized in that** the first running wheel (1) is driven by a motor (32) and the second and third running wheels (2, 3) are free-running.

3. Travelling cleaner according to Claim 1 or 2, **characterized in that** the first running wheel (1) is connected to the carrying structure (18) of the carriage (36) so as to be displaceable in the direction (Q) transversely to the direction of movement (Z) of the carriage (36) for gauge compensation during travel on a bend.

4. Travelling cleaner according to one of Claims 1 to 3, **characterized in that** at least approximately half the weight of the carriage (36) is supported on the first running wheel (1).

5. Travelling cleaner according to one of Claims 1 to 4, **characterized in that** each running wheel (1, 2, 3) is arranged on a wheel suspension unit (20) which, at least for the second and third running wheels (2, 3), is mounted rotatably about the respective axis of rotation (28), and on which are mounted freely rotatably guide wheels (26) which engauge on lateral guide surfaces (24), preferably on both sides of the associated rail (14, 16), and which prevent the running wheels (1, 2, 3) from leaving the running surfaces (22) of the rails (14, 16).

6. Travelling cleaner according to one of Claims 1 to 5, **characterized in that** a sensor (42) is provided for the detection of bends and a control system, cooperating with the sensor (42), for regulating the speed of the travelling cleaner (12) is provided for negotiating the bends at reduced speed.

7. Travelling cleaner according to Claim 6, **characterized in that** the sensor (42) is arranged so as to be fixed to the carrying structure in relation to a wheel suspension unit (20) which is mounted rotatably about the axis of rotation (28) and which has a counterelement (41), with which the sensor (42) cooperates in such a way that, during a rotation of the wheel suspension unit (20) put of the position assumed in relation to the carrying structure (18) during travel straight ahead, a signal which is capable of being transmitted to the control system and which indicates travel on a bend is generated.

8. Travelling cleaner according to Claims 6 and 7, **characterized in that** a sensor (42) is assigned in each case to the second and the third running wheels (2, 3), and, when travel on a bend is indicated by means of one of these sensors (42), the speed of the travelling cleaner (12) is reduced by means of the control system.

9. Travelling cleaner according to one of Claims 1 to 8, **characterized in that** a fan motor and a fan, operated by the latter, for generating cleaning-air flows of the travelling cleaner (12) are arranged between the running wheels (1, 2, 3) on the carriage (36), and the centre of gravity of the travelling cleaner (12) is low.

## Revendications

1. Dispositif de nettoyage mobile pour des installations de fabrication de textiles, comprenant un chariot (36), dont les roues mobiles (1, 2, 3) disposées sur un bâti porteur, roulent sur des surfaces de roulement (22) de deux rails (14, 16) disposés l'un à côté de l'autre et s'étendant au-dessus de machines textiles de l'installation de fabrication, **caractérisé en ce qu'**une première roue mobile (1) roule sur la surface de roulement (22) du premier rail (14) et une deuxième roue mobile (2) et une troisième roue mobile (3) roulent l'une derrière l'autre sur la surface de roulement (22) du deuxième rail (16), en formant un triangle entre elles, et le bâti porteur (18) du chariot (36) est supporté de manière mobile en rotation au moins sur la deuxième et sur la troisième roues mobiles (2, 3) à chaque fois autour d'un axe de rotation (28) disposé approximativement à angle droit par rapport à la surface de mouvement définie par les surfaces de roulement (22) des rails (14, 16).

2. Dispositif de nettoyage mobile selon la revendication 1, **caractérisé en ce que** la première roue mobile (1) est entraînée par un moteur (32) et la deuxième et la troisième roues mobiles (2, 3) sont en roue libre.

3. Dispositif de nettoyage mobile selon la revendication 1 ou 2, **caractérisé en ce que** la première roue mobile (1) est connectée au bâti porteur (18) du chariot (36) de manière à pouvoir se déplacer dans la direction (Q) transversalement à la direction de déplacement (Z) du chariot (36) en vue de compenser l'écartement des roues lors d'une conduite en virage.

4. Dispositif de nettoyage mobile selon l'une quelconque des revendications 1 à 3, **caractérisé en ce qu'**au moins approximativement la moitié du poids du chariot (36) est supportée sur la première roue mobile (1).

5. Dispositif de nettoyage mobile selon l'une quelconque des revendications 1 à 4, **caractérisé en ce que** chaque roue mobile (1, 2, 3) est disposée sur une unité de suspension de roue (20) qui est montée à rotation, au moins pour la deuxième et la troisième roues mobiles (2, 3) autour de l'axe de rotation concerné (28), sur lequel des roues de guidage (26) venant en prise sur des faces de guidage latérales (24) de préférence de part et d'autre du rail associé (14, 16) sont montées de manière libre en rotation, et empêchent les roues mobiles (1, 2, 3) de quitter les surfaces de roulement (22) des rails (14, 16).

6. Dispositif de nettoyage mobile selon l'une quelconque des revendications 1 à 5, **caractérisé en ce que** pour détecter des virages, on prévoit un capteur (42) et pour la conduite en virage à vitesse réduite, on prévoit un système de commande coopérant avec le capteur (42) pour réguler la vitesse du dispositif de nettoyage mobile (12).

7. Dispositif de nettoyage mobile selon la revendication 6, **caractérisé en ce que** le capteur (42) est disposé fixement par rapport au bâti porteur par rapport à une unité de suspension des roues (20) montée à rotation autour de l'axe de rotation (28), laquelle présente un élément conjugué (41) avec lequel le capteur (42) coopère de telle sorte que dans le cas d'une rotation de l'unité de suspension des roues (20) hors de la position adoptée en cas de conduite en ligne droite par rapport au bâti porteur (18), il se produit un signal pouvant être retransmis au système de commande, qui indique la conduite en virage.

8. Dispositif de nettoyage mobile selon les revendications 6 à 7, **caractérisé en ce qu'**un capteur respectif (42) est associé à la deuxième et à la troisième roues mobiles (2, 3), et dans le cas de l'indication d'une conduite en virage au moyen de l'un de ces capteurs (42), la vitesse du dispositif de nettoyage mobile (12) est réduite par le système de commande.

9. Dispositif de nettoyage mobile selon l'une quelconque des revendications 1 à 8, **caractérisé en ce qu'**un moteur de ventilateur et un ventilateur entraîné par ce dernier sont disposés en vue de produire des courants d'air de nettoyage du dispositif de nettoyage mobile (12) entre les roues mobiles (1, 2, 3) sur le chariot (36), et le centre de gravité du dispositif de nettoyage mobile (12) est bas.
